# EUROPÄISCHE PATENTSCHRIFT

(11) **EP 2 187 005 B1**
(45) Veröffentlichungstag und Bekanntmachung des Hinweises auf die Patenterteilung: **01.04.2015**
(21) Anmeldenummer: 08019938.3
(22) Anmeldetag: 14.11.2008
(51) Int. Cl.: F01D 25/28

(54) **Verfahren zur Herstellung einer Turbinenschaufelhalterung für eine Durchflussmengenbestimmungseinrichtung**
Method of making a turbine blade holder for a device to determine flow quantities
Procédé de fabrication d'une fixation d'aube de turbine pour un dispositif de détermination de la quantité d'écoulement

(43) Veröffentlichungstag der Anmeldung: 19.05.2010
(73) Patentinhaber: Siemens Aktiengesellschaft, 80333 München (DE)
(72) Erfinder: Beyer, Roman, Dr., 10715 Berlin (DE); Dunkel, Uwe, 13591 Berlin (DE)

(56) Entgegenhaltungen:
- EP-A- 1 640 134
- EP-A- 1 980 366
- US-A1- 2002 136 637
- US-A1- 2004 221 659

## Beschreibung

Die Erfindung betrifft ein Verfahren zur Herstellung einer Turbinenschaufelhalterung für eine Durchflussmengenbestimmungseinrichtung sowie eine nach dem Verfahren herstellbare Turbinenschaufelhalterung.

Turbinenschaufeln werden während des Betriebs in chemisch aggressiver Atmosphäre hohen Temperaturen ausgesetzt, was zu ihrer Beschädigung führen kann. Es ist daher notwendig, die Schaufeln durch Kühlung zu schützen. Dazu sind im Inneren der Turbinenschaufeln Kühlluftkanäle ausgebildet, die mit Kühlluftbohrungen durch die Außenwandung der Turbinenschaufel kommunizieren. Während des Betriebs wird Kühlluft durch Öffnungen der Kühlluftkanäle im Schaufelfuß eingeblasen, die durch die Kanäle zu den Kühlluftbohrungen und aus diesen heraus strömt. Die ausströmende Kühlluft reduziert die Temperatur der Turbinenschaufel.

Bei neu hergestellten oder reparierten Turbinenschaufeln ist es notwendig zu überprüfen, ob die Kühlluftkanäle und -bohrungen eine hinreichende Kühlung der Turbinenschaufel während des Betriebs sicher stellen können. Aus diesem Grund wird vor der Verwendung die Durchflussmenge an Kühlluft durch die Turbinenschaufel bestimmt.

Im Stand der Technik sind Durchflussmengenbestimmungseinrichtung bekannt, die zur Durchführung eines derartigen Prüfverfahrens verwendet werden können. Diese Einrichtungen weisen eine Halterung auf, in der die zu untersuchende Turbinenschaufel mit ihrem Schaufelfuß fixiert werden kann. In der Halterung ist ein Einströmkanal ausgebildet, durch den Luft in die Öffnungen der Kühlluftkanäle im Schaufelfuß eingeblasen werden kann. Weiterhin ist eine Einrichtung vorgesehen, welche die aus den Kühlluftbohrungen ausströmende Luft vollständig sammelt und einer Messeinrichtung zuleitet. Mit Hilfe der Messeinrichtung kann dann die Durchflussmenge an Luft durch die Turbinenschaufel ermittelt werden.

Bei den bekannten Vorrichtungen stellt sich das Problem einer ausreichenden Abdichtung zwischen der Halterung und der darin fixierten Turbinenschaufel. Außerdem muss sichergestellt werden, dass die Turbinenschaufel axial und radial gegen eine Drehen oder Verkippen gesichert ist. Schließlich ist es auch notwendig, strömungstechnischen Besonderheiten der einzelnen Turbinenschaufeln Rechnung zu tragen.

Um diesen Anforderungen gerecht zu werden, ist bei der bekannten Halterung um den Einströmkanal herum eine Dichtung vorgesehen, auf der die Turbinenschaufel im fixierten Zustand flächig aufliegt. Es ist jedoch schwierig eine solche Dichtung herzustellen, die in ausreichendem Maße an die komplexe Geometrie des Schaufelfußes der jeweils zu prüfenden Turbinenschaufel angepasst ist.

Zur Herstellung der Halterung wird bisher eine Turbinenschaufel auf einen metallischen Grundkörper positioniert. Dann wird um den Schaufelfuß herum auf den Grundkörper form- und kraftschlüssig ein flexibeler Dichtkörper mit der negativen Geometrie des Schaufelfußes aus einem Zweikomponentenharz gegossen. Um dies zu ermöglichen, ist es notwendig, die Turbinenschaufel vorher zu präparieren. So müssen Teile der Schaufel weggefräst bzw. weggeschnitten, Öffnungen verschlossen, Gieskerne montiert und Abdichtungen angebracht werden.

Trotz des hiermit einhergehenden großen Aufwands gelingt es jedoch nicht, eine Dichtung herzustellen, die den hohen Anforderungen bezüglich der Abdichtleistung und der Stütz- und Positionierungsfunktion genügt.

Aus der US 2004/221659 A1 ist eine Messapparatur bekannt, mit der die Fließrate eines Kühlmediums durch eine Gasturbinenschaufel mit innenliegenden Kühlkanälen bestimmt werden kann. Hierzu wird die Turbinenschaufel in einem aus einem Metallrahmen bestehenden Turbinenschaufelhalteelement fixiert und mit einem dazwischen liegenden keilförmigen Dichtungselement abgedichtet. Der Metallrahmen ist an einer Prüfkammer eines Durchflussmessgeräts angebracht.

In der US 2002/0136637 A1 ist eine Turbinenschaufelhalterung mit einem Einströmkanal für die Zuführung eines Kühlfluids zu innenliegenden Kühlkanälen einer in der Halterung befestigten Turbinenschaufel beschrieben. Die Halterung besitzt im Bereich der Turbinenschaufelbasis einen eingebrachten Dichtkörper aus einem Elastomermaterial, mit dem ein seitliches Entweichen des Kühlfluids verhindert werden soll.

Aufgabe der Erfindung ist es daher, ein Verfahren zur Herstellung einer Turbinenschaufelhalterung für eine Durchflussmengenbestimmungseinrichtung anzugeben, mit dessen Hilfe eine Turbinenschaufelhalterung erhalten werden kann, die allen Dichtungs-, Positionierungs- und Stützanforderungen genügt.

Diese Aufgabe wird erfindungsgemäß gelöst, indem ein Grundkörper der Turbinenschaufelhalterung mit darin ausgebildetem Einströmkanal und ein dreidimensionales Modell einer Turbinenschaufel mit einer Aussparung, die die negative Geometrie eines herzustellenden Dichtungselements aufweist, erstellt, das dreidimensionale Modell auf den Grundkörper aufgesetzt und in einem von der Kontur der Aussparung und vom Grundkörper begrenzten Hohlraum um den Einströmkanal herum das Dichtungselement auf den Grundkörper aufgebracht. Das Dichtungselement wird auf den Grundkörper gegossen. Dabei wirkt der von der Kontur der Aussparung und dem Grundkörper begrenzte Hohlraum als Form für das Gussmaterial.

Erfindungsgemäß wird also ein Grundkörper der Halterung hergestellt, in dem ein Einströmkanal für Luft oder ein anderes Prüffluid ausgebildet ist. Außerdem wird ein dreidimensionales Modell der mit Hilfe der Einrichtung zu überprüfenden Turbinenschaufel erstellt, das eine Aussparung mit der negativen Geometrie des herzustellenden Dichtungselements aufweist. Das Modell wird auf den Grundkörper aufgesetzt, wobei die Kontur der Aussparung und der Grundkörper einen Hohlraum um den Einströmkanal herum begrenzen, in dem das Dichtungselement auf den Grundkörper aufgebracht wird.

Grundgedanke der Erfindung ist es, anstelle der Turbinenschaufel selbst ein dreidimensionales Modell von dieser zur Herstellung der Turbinenschaufelhalterung zu verwenden. Dabei ist insbesondere vorteilhaft, dass in dem Modell bereits die negative Geometrie des Dichtungselements integriert ist. Dies ermöglicht es auf einfache Weise ein Dichtungselement auf dem Grundkörper aufzubringen, das exakt jeweils den räumlichen Anforderungen der zu untersuchenden Turbinenschaufel entspricht. Aus diesem Grund erfüllt das Dichtungselement auch alle Dichtungs-, Positionierungs- und Stützanforderungen. Außerdem entfällt die aufwendige Beschaffung von Turbinenschaufeln aus der Serienfertigung. Schließlich kann das Modell auch auf einfache Weise zu geringen Kosten beliebig oft reproduziert werden.

In Weiterbildung der Erfindung ist vorgesehen, für die Erstellung des dreidimensionalen Modells ein CAD-Modell, insbesondere ein STL-Modell, der Turbinenschaufel zu verwenden, dem die Aussparung hinzugefügt wird. Dann wird auf Grundlage des so modifizierten CAD-Modells das dreidimensionale Modell erstellt. Hier kann das üblicherweise bereits während des Entwurfs von Turbinenschaufeln entwickelte CAD-Modell verwendet werden, um nach entsprechender Modifikation, d.h. der Ergänzung der Aussparung, mit dessen Hilfe das dreidimensionale Modell zu erstellen. Besonderer Vorteil ist dabei, dass schnell und einfach Modifikationen an dem dreidimensionalen Modell bzw. an dem mit seiner Hilfe herzustellendem Dichtungselement vorgenommen werden können, indem das CAD-Modell angepasst wird.

Das dreidimensionale Modell der Turbinenschaufel kann durch Stereolithografie, Lasersintern oder und / oder durch Oriol-Fräsen hergestellt wird. Insbesondere wenn ein modifiziertes CAD-Modell der Turbinenschaufel verwendet wird, kann das dreidimensionale Modell so schnell, automatisiert und mit hoher Präzision erstellt werden.

Vorteilhafter Weise kann ein Dichtungselement aus Silikon auf den Grundkörper aufgebracht werden. Ein Dichtungselement aus diesem Material zeigt eine besonders hohe Dichtwirkung.

Es ist ebenfalls möglich, dass die Aussparung zumindest abschnittsweise mit der negativen Form einer Dichtungslippe auszubilden. Mit Hilfe eines dreidimensionalen Modells, das eine solche Aussparung aufweist, kann ein Dichtungselement mit einer Dichtungslippe erhalten werden. Die Dichtungslippe ragt von dem Dichtungselement vor und realisiert so einen hohen spezifischen Pressdruck an der Dichtfläche, wenn die Turbinenschaufel in der Halterung fixiert ist.

Eine Weiterbildung der Erfindung sieht vor, die Aussparung abschnittsweise mit der negativen Form von Stütz- und / oder Positionierungselementen auszubilden. Auf diese Weise kann eine Turbinenschaufelhalterung hergestellt werden, bei der die Turbinenschaufel axial und radial gegen Drehen oder Verkippen gesichert ist.

Weiterhin ist eine Turbinenschaufelhalterung einer Durchflussmengenbestimmungseinrichtung Gegenstand der Erfindung, die nach dem erfindungsgemäßen Verfahren herstellbar ist.

Die Erfindung wird im Folgenden an Hand eines Ausführungsbeispiels unter Bezugnahme auf die Zeichnung im Detail erläutert.

Die einzige Figur der Zeichnung zeigt im Schnitt eine erfindungsgemäße Turbinenschaufelhalterung 1 während der Herstellung.

Die Turbinenschaufelhalterung 1 umfasst einen Grundkörper 2, insbesondere aus Metall oder aus einer metallischen Legierung, mit darin ausgebildetem Einströmkanal 3 und einem Aufnahmebereich 4 für einen Schaufelfuß einer zu fixierenden Turbinenschaufel.

Auf den Grundkörper 2 ist ein dreidimensionales Modell 5 der zu fixierenden Turbinenschaufel aufgesetzt, dass eine Aussparung 6 mit der negativen Geometrie eines herzustellenden Dichtungselements aufweist. Die Aussparung 6 hat hier abschnittsweise die negative Form einer Dichtungslippe.

Die Kontur der Aussparung 6 und der Grundkörper 2 begrenzen einen Hohlraum 7 um den Einströmkanal 3 herum. In dem Hohlraum 7 ist ein Dichtungselement 8 aus Silikon form- und kraftschlüssig auf den Grundkörper 2 gegossen. Das Dichtungselement 8 füllt den Hohlraum 7 aus. Dies bedeutet, dass der Hohlraum die Form des Dichtungselements 8 bestimmt. Folglich ist Dichtungselement 8 im Übergangsbereich zu dem dreidimensionalen Modell 5 mit einer in Richtung des dreidimensionalen Modells 5 vorragenden umlaufenden Dichtungslippe 9 versehen.

Um die Turbinenschaufelhalterung 1 herzustellen, wird zunächst der Grundköper 2 mit Hilfe von im Stand der Technik bekannten Verfahren, beispielsweise unter Verwendung einer CNC-Maschine produziert. Dann wird das dreidimensionale Modell 5 erstellt. Dabei kann insbesondere ein schon aus dem Konstruktionsprozess vorhandenes (virtuelles) CAD-Modell der Turbinenschaufel als Ausgangspunkt dienen. Diesem CAD-Modell wird die Aussparung 6 hinzugefügt. Anschließend wird auf Grundlage des so modifizierten CAD-Modells das dreidimensionale Modell 5 in an sich bekannter Weise beispielsweise durch Stereolithografie erstellt.
Das dreidimensionale Modell 5 wird auf den Grundkörper 2 aufgesetzt. Anschließend wird Silikon in den Hohlraum 7 eingebracht, bis dieser vollständig ausgefüllt ist. Das Silikon bildet dann in dem Hohlraum 7 das Dichtungselement 8.

Nachdem das Dichtungselement 8 so auf den Grundkörper 2 gegossen worden ist, kann das dreidimensionale Modell 5 vom Grundkörper 2 abgenommen werden. Der Grundkörper 2 mit dem daran angebrachten Dichtungselement 8 bildet die Turbinenschaufelhalterung 1.

In die Turbinenschaufelhalterung 1 kann die zu fixierende Turbinenschaufel mit ihren Fußbereich eingesetzt werden. Dabei liegt die Turbinenschaufel auf dem Dichtungselement 8 auf. Insbesondere im Bereich der Dichtungslippe 9 resultiert ein besonders hoher Pressdruck, wodurch eine hohe Dichtungswirkung sichergestellt wird.
Wird die erfindungsgemäße Turbinenschaufelhalterung 1 bei einer Durchflussmengenbestimmung verwendet, entweicht zwischen der Turbinenschaufel und der Turbinenschaufelhalterung 1 keine Luft.

## Patentansprüche

1. Verfahren zur Herstellung einer Turbinenschaufelhalterung (1) für eine Durchflussmengenbestimmungseinrichtung, wobei die Turbinenschaufelhalterung (1) einen Grundkörper (2) mit einem darin ausgebildeten Einströmkanal (3) und ein Dichtungselement (8) umfasst, das Verfahren wenigstens folgende Schritte aufweisend:
- Erstellen des Grundkörpers (2);
- Erstellen eines dreidimensionalen Modells (5) einer Turbinenschaufel mit einer Aussparung (6), die die negative Geometrie des Dichtungselements (8) aufweist;
- Aufsetzen des dreidimensionalen Modells (5) auf den Grundkörper (2);
- Aufgießen des Dichtungselements (8) in einen von der Kontur der Aussparung (6) und von dem Grundkörper (2) begrenzten Hohlraum (7) um den Einströmkanal (3) herum auf den Grundkörper (2); und
- Abnehmen des dreidimensionalen Modells (5) von dem Grundkörper (2).

2. Verfahren nach Anspruch 1,
**dadurch gekennzeichnet, dass**
für die Erstellung des dreidimensionalen Modells (5) ein CAD-Modell,
insbesondere ein STL-Modell, der Turbinenschaufel verwendet wird,
wobei dem CAD-Modell die Aussparung (6) hinzugefügt und dann auf Grundlage des so modifizierten CAD-Modells das dreidimensionale Modell (5) erstellt wird.

3. Verfahren nach einem der vorhergehenden Ansprüche,
**dadurch gekennzeichnet, dass**
das dreidimensionale Modell (5) der Turbinenschaufel durch Stereolithografie, Lasersintern und/oder durch Oriol-Fräsen erstellt wird.

4. Verfahren nach einem der vorhergehenden Ansprüche,
**dadurch gekennzeichnet, dass**
das Dichtungselement (5) aus Silikon besteht.

5. Verfahren nach einem der vorhergehenden Ansprüche,
**dadurch gekennzeichnet, dass**
die Aussparung (6) zumindest abschnittsweise mit der negativen Form einer Dichtungslippe (9) ausgebildet wird.

6. Verfahren nach einem der vorhergehenden Ansprüche,
**dadurch gekennzeichnet, dass**
die Aussparung (6) abschnittsweise mit der negativen Form von Stütz- und / oder Positionierungselementen ausgebildet wird.

7. Turbinenschaufelhalterung (1) einer Durchflussmengenbestimmungseinrichtung,
wobei die Turbinenschaufelhalterung (1) einen Grundkörper (2) mit einem darin ausgebildeten Einströmkanal (3) und ein Dichtungselement (8) hergestellt nach einem Verfahren gemäß einem der vorhergehenden Ansprüche umfasst.

## Claims

1. Method for producing a turbine blade holder (1) for an internal flow rate determination device, the turbine blade holder (1) comprising a base body (2) with an influx channel (3) formed in it and a sealing element (8), the method having at least the following steps:
- making the base body (2);
- making a three-dimensional model (5) of a turbine blade, with a recess (6) which has the negative geometry of the sealing element (8);
- placing the three-dimensional model (5) on the base body (2);
- casting the sealing element (8) on the base body (2) in a cavity (7) delimited by the contour of the recess (6) and the base body (2) around the influx channel (3); and
- removing the three-dimensional model (5) from the base body (2).

2. Method according to Claim 1, **characterized in that** a CAD model is used for making the three-dimensional model (5), in particular an STL model of the turbine blade, wherein the CAD model is added to the recess (6) and then the three-dimensional model (5) is made on the basis of the CAD model thus modified.

3. Method according to one of the preceding claims, **characterized in that** the three-dimensional model (5) of the turbine blade is made by stereolithography, laser sintering and/or by oriol machining.

4. Method according to one of the preceding claims, **characterized in that** the sealing element (8) consists of silicone.

5. Method according to one of the preceding claims, **characterized in that** the recess (6) is formed at least locally by the negative shape of a sealing lip (9).

6. Method according to one of the preceding claims, **characterized in that** the recess (6) is formed locally by the negative shape of supporting and/or positioning elements.

7. Turbine blade holder (1) of an internal flow rate determination device, the turbine blade holder (1) comprising a base body (2) with an influx channel (3) formed in it and a sealing element (8) produced in accordance with a method according to one of the preceding claims.

## Revendications

1. Procédé de fabrication d'une fixation ( 1 ) d'aube de turbine pour un dispositif de détermination des quantités d'écoulement, dans lequel la fixation ( 1 ) d'aube de turbine comprend une pièce ( 2 ) de base ayant un canal ( 3 ) d'entrée qui y est formé et un élément ( 8 ) d'étanchéité, le procédé ayant au moins les stades suivants :
- production de la pièce ( 2 ) de base ;
- production d'un modèle ( 5 ) en trois dimensions d'une aube de turbine ayant un évidement ( 6 ), qui a la géométrie négative de l'élément ( 8 ) d'étanchéité ;
- mise du modèle ( 5 ) en trois dimensions sur la pièce ( 2 ) de base ;
- coulée de l'élément ( 8 ) d'étanchéité dans une cavité ( 7 ), délimitée par le contour de l' évidement ( 6 ) et par la pièce ( 2 ) de base, autour du canal ( 3 ) d'entrée, sur la pièce ( 2 ) de base et
- retrait du modèle ( 5 ) en trois dimensions de la pièce ( 2 ) de base.

2. Procédé suivant la revendication 1,
**caractérisé en ce que**
on utilise, pour la production du modèle ( 5 ) en trois dimensions, un modèle CAD,
notamment un modèle STL, de l'aube de turbine,
l'évidement ( 6 ) étant ajouté au modèle CAD et ensuite le modèle ( 5 ) en trois dimensions étant produit sur la base du modèle CAD ainsi modifié.

3. Procédé suivant l'une des revendications précédentes,
**caractérisé en ce que**
on produit le modèle ( 5 ) en trois dimensions de l'aube de turbine par stéréolithographie, par frittage laser et/ou par fraisage Oriol.

4. Procédé suivant l'une des revendications précédentes,
**caractérisé en ce que**
l'élément ( 5 ) d'étanchéité est en silicone.

5. Procédé suivant l'une des revendications précédentes,
**caractérisé en ce que**
l'évidement ( 6 ) est constitué au moins par endroits en ayant la forme négative d'une lèvre ( 9 ) d'étanchéité.

6. Procédé suivant l'une des revendications précédentes,
**caractérisé en ce que**
l'évidement ( 6 ) est constitué au moins par endroits en ayant la forme négative d'éléments d'appui et/ou de mise en position.

7. Fixation ( 1 ) d'aube de turbine d'un dispositif de détermination de quantité d'écoulement,
la fixation ( 1 ) d'aube de turbine comprenant une pièce ( 2 ) de base ayant un canal ( 3 ) d'entrée qui y est formé et un élément ( 8 ) d'étanchéité produit par un procédé suivant l'une des revendications précédentes.
